# FASCICULE DE BREVET EUROPEEN

(11) **EP 0 593 343 B1**
(45) Date de publication et mention de la délivrance du brevet: **27.12.1996**
(21) Numéro de dépôt: 93402482.9
(22) Date de dépôt: 08.10.1993
(51) Int. Cl.: H01R 13/28

(54) **Connecteur électrique à éléments de contact hermaphrodites**
Elektrischer Verbinder mit Hermaphroditischen Kontaktelementen
Electrical connector with hermaphroditic contact elements

(30) Priorité: 12.10.1992 FR 9212131
(43) Date de publication de la demande: 20.04.1994
(73) Titulaire: ALCATEL CABLE INTERFACE, F-08330 Vrigne aux Bois (FR)
(72) Inventeur: Maurice, Denis, F-08150 Rimogne (FR)
(74) Mandataire: Buffiere, Michelle

(56) Documents cités:
- EP-A- 0 279 649
- DE-A- 1 615 811
- DE-C- 685 737
- GB-A- 781 606
- US-A- 3 794 957

## Description

La présente invention concerne un connecteur électrique à éléments de contact hermaphrodites, ce connecteur étant constitué en deux parties assemblables pour être démontable et ayant ses éléments de contacts identiques, en vis-à-vis et couplés avec l'assemblage de ces deux parties.

Un tel connecteur peut être utilisé notamment dans le domaine informatique ou le domaine de la téléphonie, pour assurer la connexion de conducteurs extérieurs reliés à ses éléments de contact.

On connaît par le document DE-C-685737 un connecteur qui comporte deux éléments de contact identiques en vis-à-vis dans ses deux parties de connecteur en position d'assemblage. Chacun des éléments de contact est cylindrique et présente des pattes terminales élastiques. Dans chaque partie de connecteur l'élément de contact est associé à une douille concentrique de maintien, qui présente elle-même des languettes terminales élastiques, cambrées en forme de ressort et décalées radialement par rapport aux pattes de cet élément de contact.

Ces languettes de la douille de maintien de l'élément de contact de l'une des parties du connecteur correspondent par contre radialement et sont reçues en pression contre les pattes de l'élément de contact de l'autre partie de connecteur, lors de l'assemblage de ces deux parties, pour le couplage deux éléments de contact.

On a proposé dans le document FR-A-1247715, qui correspond au préambule de la revendication 1, un connecteur à éléments de contact hermaphrodites plats, qui ont chacun leur partie terminale de couplage en forme de lame rectangulaire fendue sur une partie de sa longueur pour définir plusieurs languettes élastiques côte à côte. Ces languettes sont cambrées alternativement dans un sens et l'autre, de part et d'autre du plan de la lame. Les languettes de deux éléments de contact en vis-à-vis se glissent les unes sur ou sous les autres, en se superposant et étant ainsi directement couplées, lors de l'assemblage des deux parties du connecteur. A l'opposé des languettes, chaque élément de contact peut être relié à un conducteur et présente à cet effet une douille tubulaire ou analogue sertie ou soudée à ce conducteur.

Ces éléments de contact sont relativement encombrants et nécessitent de relativement larges ouvertures dans les parties du connecteur pour recevoir les languettes et permettre leur déformation élastique lors de leur couplage. En outre la qualité de la connexion obtenue pour ce couplage des languettes superposées n'est pas toujours satisfaisante et notamment n'est pas fiable dans le temps après plusieurs démontages du connecteur.

Le document DE-A-3019992 décrit quant à lui un élément de contact pour un tel connecteur, dont la partie terminale rectangulaire de couplage est divisée en deux languettes par une fente et a d'une part l'une de ses deux languettes restant dans le plan de la lame et l'autre décalée de ce plan par un pliage et d'autre part présente un trou et un bossage complémentaires sur l'une et l'autre des deux languettes, respectivement. Ce bossage engagé dans le trou de la languette correspondante de l'élément de contact couplé à celui considéré améliore la qualité du couplage des éléments de contact tant que leurs languettes restent suffisamment élastiques.

Le document FR-A-2628898 décrit un autre élément de contact pour un tel connecteur, dont la partie terminale rectangulaire de couplage est à plusieurs languettes élastiques dont l'une est d'une part à bossage latéral en regard d'une empreinte complémentaire sur le bord de la ou des languettes qui lui sont adjacentes et est d'autre part légèrement infléchie mais sans cambrage relativement à la ou aux languettes adjacentes. De tels éléments de contact sont à couplage amélioré par rapport à ceux décrits dans le premier document, du fait du couplage sur chants entre languettes, en plus des jonctions de leurs surfaces. Bien que moins encombrants et de couplage de meilleure qualité, ces particularités restent à améliorer en particulier pour les applications visées.

La présente invention a pour but essentiellement de répondre à ces besoins.

Elle a pour objet un connecteur électrique à éléments de contact hermaphrodites, comportant une première partie de connecteur et une deuxième partie de connecteur,
assemblables l'une à l'autre et équipées desdits éléments de contact montés en vis-à-vis dans les deux parties de connecteur en position d'assemblage, et dans lequel chaque élément de contact présente au moins un bras élastique terminal de couplage de cet élément de contact à l'élément de contact en vis-à-vis et un contact opposé de raccordement à un conducteur extérieur et les première et deuxième parties de connecteur présentent chacune une face interne d'assemblage et une face externe opposée et comportent une fente de montage et retenue de chaque élément de contact, ouverte le long d'une partie terminale dite interne dans un premier moyen, respectivement deuxième moyen, d'accès prévu sur la face interne de ladite première, respectivement deuxième, partie de connecteur, lesdits premier et deuxième moyens d'accès étant complémentaires et emboîtables l'un dans l'autre, caractérisé en ce que :
- chaque élément de contact est constitué par une lame initiale plate,
- chaque bras élastique de chaque élément de contact est de largeur sensiblement moitié de celle de ladite lame initiale, a l'un de ses bords dit bord interne sensiblement sur l'axe longitudinal de cette lame initiale, et s'étend dans la partie terminale interne de la fente retenant cet élément de contact, en présentant un seul jeu élastique possible dans le plan de l'élément de contact, le couplage des éléments de contact en vis-à-vis étant obtenu par contact à pression sur chant des bords internes de leurs bras élastiques,
- ledit premier moyen d'accès comporte une fenêtre d'ouverture, prévue dans la face interne de la première partie de connecteur et transversale à chaque bras élastique de l'élément de contact en place, s'étendant sensiblement le long du bord interne de ce bras élastique, et
- ledit deuxième moyen d'accès comporte un jambage, saillant sur la face interne de la deuxième partie de connecteur et dans lequel s'étend la partie terminale interne de la fente concernée en étant ouverte,
transversalement à chaque bras élastique de l'élément de contact en place, sensiblement le long du bord interne de ce bras élastique.

Le connecteur présente en outre avantageusement au moins l'une des caractéristiques suivantes:
- chaque élément de contact est à bras élastique unique, pour lequel la fenêtre d'ouverture et le jambage sont également dits uniques.
- le bras élastique unique comporte un bossage et une échancrure à la suite l'un de l'autre et sensiblement complémentaires sur son bord interne.
- chaque élément de contact est à bras élastique double et formé par un premier et deuxième bras élastique s'étendant côte à côte mais décalés l'un de l'autre de l'épaisseur de la lame initiale pliée sur elle-même autour de son axe transversal, pour lequel la fenêtre d'ouverture et le jambage sont également dits doubles et formés par une première et une deuxième fenêtre côte à côte et un premier et un deuxième jambage côte à côte, respectivement.
- lesdites première et deuxième fenêtres ont une paroi dite interne sensiblement dans le plan longitudinal médian de la fente concernée, sont couplées l'une à l'autre au niveau de l'ouverture de cette fente le long du bord interne desdits premier et deuxième bras élastiques et s'étendent depuis ladite ouverture d'un côté et de l'autre dudit plan longitudinal médian, en rendant accessibles sur leur paroi interne l'une des faces dite face interne des premier et deuxième bras élastiques, respectivement.

Les caractéristiques et avantages de la présente invention ressortiront de la description donnée ci-après de modes de réalisation donnés à titre d'exemple et illustrés dans les dessins joints. Dans ces dessins:
- la figure 1 est une vue en perspective d'un élément de contact selon la présente invention,
- la figure 2 est une vue en coupe d'un connecteur selon l'invention équipé de deux éléments de contact selon la figure 1,
- la figure 3 est une vue en coupe selon la ligne III-III du connecteur de la figure 2,
- la figure 4 est une vue en perspective d'une variante préférée de réalisation de l'élément de contact selon l'invention,
- la figure 5 est une vue en développé de l'élément de contact selon la figure 4,
- la figure 6 est une vue en coupe d'un connecteur selon l'invention équipé de deux éléments de contact selon la figure 4,
- la figure 7 est une vue en coupe selon la ligne VII-VII du connecteur de la figure 6,
- la figure 8 est une vue de dessus de la partie inférieure du connecteur des figures 6 et 7.

L'élément de contact illustré dans la figure 1 est désigné sous la référence globale 1. Il est constitué par une lame plate, de forme générale initialement rectangulaire, sur laquelle est défini par une découpe latérale un bras élastique 2 de couplage avec un autre élément de contact identique. Ce bras 2 est dans le plan de la lame. Il est de largeur et de longueur sensiblement moitié de celles de la lame initiale et s'étend quasiment d'un côté de l'axe longitudinal de la lame, en définissant de l'autre côte de cet axe un épaulement 3 sur cette lame.

Son bord, situé pratiquement sur cet axe longitudinal et dit bord interne présente, depuis son extrémité et à la suite les uns des autres, un bossage 4, quasi-terminal et saillant sur cet axe, une échancrure 5, en retrait sur cet axe et une portion finale 6 confondue avec cet axe. La partie médiane du bossage et le fond de l'échancrure sont plats et parallèles à l'axe longitudinal. Par rapport à cet axe, l'échancrure est de profondeur légèrement moindre que la hauteur de la partie médiane du bossage. Le bossage se prolonge jusqu'à l'extrémité du bras pour venir en retrait sur l'axe longitudinal et constituer un chanfrein terminal 4A. La jonction de la partie médiane du bossage avec le fond de l'échancrure est de pente inverse de celle de ce chanfrein.

Le bord opposé dit externe du bras forme simplement un léger chanfrein 7 sur sa longueur, relativement au bord correspondant de la lame initiale.

Cet élément de contact 1 présente par ailleurs, sur la partie de la lame non découpée et opposée au bras 2, une fente autodénudante 8 de raccordement à un conducteur extérieur. Cette fente autodénudante est centrée sur l'axe longitudinal de la lame. Elle est ouverte par un Vé d'entrée 8A sur le petit côté de la lame.

Les figures 2 et 3 montrent cet élément de contact 1 et un autre élément de contact 1', identique au précédent et simplement retourné de 180° sur lui-même, dans un connecteur démontable 10 constitué en deux parties 11 et 12. Ces deux éléments de contact sont montés et retenus en vis-à-vis dans les deux parties 11 et 12 de connecteur. Ils sont couplés l'un à l'autre avec l'assemblage des parties de connecteur dont les faces internes de couplage sont complémentaires.

La partie 11 de connecteur présente une fente étroite 13 affectée au montage et à la retenue de l'élément de contact 1. La forme et les dimensions de cette fente sont pratiquement identiques à celles de l'élément de contact.

Cette fente 13 est ouverte d'une part directement sur la face externe opposée à celle interne du corps isolant de la partie 11 et d'autre part latéralement dans une fenêtre 14 pratiquée dans la face interne d'assemblage de la partie 11. Elle n'est par contre pas ouverte directement sur cette face interne. La fenêtre 14 est de profondeur sensiblement moindre que la longueur du bras élastique 2. Elle est dans cet exemple de section rectangulaire, mais peut être différente.

L'élément de contact 1 se loge entièrement dans cette fente, en ayant le bossage de son bras légèrement saillant dans la fenêtre 14 tandis que l'échancrure de ce bras est en retrait mais accessible depuis cette fenêtre. Le chanfrein du bord extérieur 7 de son bras laisse un léger jeu 13A entre lui et le bord en regard de la fente.

Le bord de l'ouverture de la fenêtre 14 est chanfreiné, tout au moins du côté de la fente 13, ainsi qu'illustré en 14A. Ce bord chanfreiné 14A prolonge le chanfrein terminal du bras de l'élément de contact 1.

A la fente autodénudante 8 de l'élément de contact correspond une rainure 15 pratiquée dans la face externe de la partie 11 de connecteur, transversalement à la fente 13. Cette rainure 15 est de largueur correspondant à l'ouverture du Vé d'entrée 8A et de profondeur correspondant à celle de la fente 8, pour le raccordement du conducteur extérieur.

L'autre partie 12 de connecteur est rendue complémentaire de la partie 11 pour leur assemblage. Elle est également à fente étroite 23, affectée à l'élément de contact 1' et ouverte directement sur la face externe du corps isolant de cette partie 12. Cette fente 23 s'étend dans un jambage 24 saillant sur la face interne d'assemblage de la partie 12, et est ouverte latéralement sur ce jambage. Ce jambage 24 est complémentaire de la fenêtre 14 dans laquelle il s'engage totalement. Le bossage du bras de l'élément de contact 1' est saillant latéralement sur jambage et l'échancrure de ce bras en retrait mais accessible latéralement, pour leur engagement dans l'échancrure et sur le bossage du bras de l'élément de contact 1. Le chanfrein extérieur du bras de l'élément de contact 1' laisse un jeu 23A entre lui et le bord correspondant de la fente 23.

Sur la face externe de cette partie 12 est prévue une rainure 25, transversale à la fente 23 et analogue à la rainure 15, pour permettre le raccordement d'un autre conducteur extérieur à l'élément de contact 1'.

Le bras élastique de l'un et l'autre des éléments de contact est maintenu par appui de ses grandes faces sur les bords de la fente 13 ou 23, en supprimant ainsi toute élasticité dans le sens transversal du bras et ne lui laissant qu'une faible élasticité dans son propre plan grâce au jeu 13A ou 23A. Le couplage des deux éléments 1 et 1' est réalisé sur chant entre leurs bras et obtenu à pression des bords internes de ces bras l'un contre l'autre, lorsque le bossage de chacun d'eux est dans l'échancrure de l'autre.

Les figures 4 et 5 correspondent à une variante préférée de réalisation de l'élément de contact selon l'invention, désigné sous la référence globale 30. Cet élément de contact 30 est dit double et constitué par une lame plate, initialement rectangulaire et de longueur double de celle définissant l'élément de contact précédent 1, qui est découpée et pliée sur elle-même autour de son petit axe médian 31.

L'élément de contact 30 est à double bras élastique 32, 33, qui sont de largeur sensiblement moitié de celle de la lame et s'étendent globalement l'un d'un côté et l'autre de l'autre côté de l'axe longitudinal de la lame. Ces bras 32 et 33 sont définis sur les parties terminales opposées de la lame avant pliage et viennent côte à côte mais décalés l'un de l'autre de l'épaisseur de la lame, après pliage de celle-ci comme montré dans la figure 4 et en pointillés dans la figure 5. L'un des bras, ici le bras 32, présente sur son bord interne un bossage quasi-terminal 34, saillant sur l'axe de la lame, et l'autre bras 33 une échancrure 35 également quasi-terminale complémentaire de bossage 34. Ce bossage 34 se prolonge jusqu'à l'extrémité en formant un chanfrein 34A en retrait sur l'axe longitudinal. Un chanfrein analogue 35A est prévu en bout de l'échancrure 35. Le bord extérieur de chacun des deux bras est chanfreiné sur sa longueur, ainsi qu'illustré en 36 et 37.

Une découpe médiane 38, formée de part et d'autre de l'axe de pliage 31 dans la lame non pliée, définit une fente autodénudante, à l'opposé des bras sur la lame pliée.

Les deux bords longitudinaux de cette découpe sont définis de manière symétrique d'un côté et de l'autre de cet axe de pliage. Ainsi chacun d'eux présente une seule portion 38A perpendiculaire à l'axe de pliage, d'un côté ou de l'autre de cet axe selon le bord considéré, et du deuxième côté de cet axe une portion 38B, en biais sur cet axe 31, puis une portion 38C, parallèle à la portion 38A et relativement proche de l'axe longitudinal. Les bords de la fente autodénudante, obtenue après pliage et désignée par cette même référence 38, sont définis par les portions 38C des deux bords de la découpe, son entrée en Vé est formée par les portions 38B. Les bords dits en vis-à-vis de cette fente autodénudante et de son entrée en Vé sont décalés l'un de l'autre de l'épaisseur de la lame, par le pliage de celle-ci.

Les figures 6 et 7 montrent cet élément de contact 30 et un autre 30', identique mais simplement retourné de 180° sur lui-même, dans un connecteur démontable 40 en deux parties 41 et 42. Ces deux éléments de contact 30 et 30' sont couplés avec l'assemblage des deux parties du connecteur, dont les faces internes sont complémentaires.

Le corps isolant de chacune de ces parties de connecteur présente une fente 43 ou 44 affectée à son élément de contact.

Chaque fente 43 ou 44 est de forme et de dimensions adaptées à celles de l'élément de contact 30 ou 30' qu'elle reçoit, ceci à un jeu latéral 45 ou 46 près qu'elle laisse de chaque côté en regard du chanfrein du bord extérieur de chacun des bras élastiques de l'élément de contact. Elle est directement ouverte sur la face opposée à celle interne d'assemblage et dite externe de la partie 41 ou 42 de connecteur. Il lui correspond sur cette face extérieure une rainure transversale 47 ou 48, pour le raccordement d'un conducteur extérieur dans la fente autodénudante de l'élément de contact en place.

La partie 41 de connecteur, ou partie supérieure dans ces figures 6 et 7, présente deux fenêtres 51 et 52 relativement profondes, qui sont pratiquées dans sa face interne de couplage. Ces deux fenêtre de section rectangulaire sont côte à côte et dites jointives mais s'étendent de part et d'autre du plan longitudinal médian de la partie 41 de connecteur. Elles communiquent l'une avec l'autre à leur jonction dans ce plan médian. La fente 43 débouche selon ce plan médian dans l'une et l'autre de ces fenêtres, en rendant accessibles les bords internes des deux bras élastiques.

En outre, les deux bras élastiques de l'élément de contact 30 en place dans la fente 43 ont chacun celle de leurs faces, située dans le plan de pliage de la lame initiale et dite face interne, qui est ainsi directement accessible dans l'une ou l'autre des deux fenêtres selon le bras considéré. Leur autre face dite extérieure est quant à elle maintenue en appui contre le bord correspondant de la fente.

L'extrémité des deux bras élastiques est protégée par le bord d'ouverture de la fenêtre correspondante 51 ou 52 sur la face interne de cette partie de connecteur. Cette ouverture est simplement chanfreinée, ainsi qu'illustré en 51A ou 52A en correspondance avec le chanfrein terminal de chaque bras élastique. En regard de chacun des deux bras élastiques, on précise que la face interne du bras élastique considéré est accessible dans l'une des fenêtres et son bord interne accessible dans l'autre fenêtre.

La face interne d'assemblage de l'autre partie de connecteur ou partie inférieure 42 est rendue complémentaire de celle de la partie de connecteur 41. Elle est précisée en se référant en outre à la figure 8. Elle présente deux jambages saillants 53 et 54, correspondant aux deux fenêtres précitées. Ces deux jambages ont l'une de leur face dite intérieure dans le même plan, qui est le plan médian de l'élément de contact 30' ou de cette partie inférieure, mais sont de part et d'autre de ce plan. Ils sont rendus simplement quasi-jointifs et non reliés l'un à l'autre, d'une part par la fente 44 aboutissant selon ce plan médian dans la face intérieure de l'un et l'autre des jambages, et d'autre part par deux chanfreins terminaux en regard 53A, 54A sur ces jambages.

Ces deux chanfreins en regard correspondent aux extrémités en regard dans le plan médian des bouts chanfreinés 53B, 54B de ces deux jambages.

Les bras élastiques de l'élément de contact 30' viennent se loger en appui dans la face intérieure des jambages 53, 54, en ayant leurs faces intérieures à niveau avec les faces intérieures des jambages et ainsi accessibles. Le bossage que présente l'un des bras est saillant latéralement sur le jambage portant ce bras.

Le couplage des deux éléments de contact 30 et 30', avec l'assemblage des deux parties de connecteur, est obtenu par le contact à pression sur chant des bords internes des deux bras élastiques de l'un et l'autre des deux éléments de contact mais également par l'appui des faces intérieures des bras élastiques des éléments de contact les unes sur les autres.

Bien entendu le connecteur selon l'invention, décrit ci-avant en regard deux modes de réalisation illustrés, peut comporter plusieurs éléments de contact en vis-à-vis dans chacune de leurs deux parties de connecteur, qui sont couplés deux à deux avec l'assemblage des deux parties de connecteur. On note également que chaque bord interne du bras élastique double peut être analogue à celui du bras élastique unique de l'élément de contact selon la figure 1 et alors comporter un bossage et une échancrure.

## Revendications

1. Connecteur électrique à éléments de contact hermaphrodites, comportant une première partie de connecteur (11, 41) et une deuxième partie de connecteur (12, 42), assemblables l'une à l'autre et équipées desdits éléments de contact (1, 1'; 30, 30') montés en vis-à-vis dans les deux parties de connecteur en position d'assemblage, et dans lequel chaque élément de contact présente au moins un bras élastique terminal (2; 32, 33) de couplage de cet élément de contact à l'élément de contact en vis-à-vis et un contact opposé (8; 38) de raccordement à un conducteur extérieur et les première et deuxième parties de connecteur présentent chacune une face interne d'assemblage et une face externe opposée et comportent une fente (12, 23; 43, 44) de montage et retenue de chaque élément de contact, ouverte le long d'une partie terminale dite interne dans un premier moyen (14; 51, 52), respectivement deuxième moyen (24;53, 54), d'accès prévu sur la face interne de ladite première, respectivement deuxième, partie de connecteur, lesdits premier et deuxième moyens d'accès étant complémentaires et emboîtables l'un dans l'autre, caractérisé en ce que :
- chaque élément de contact (1, 1'; 30, 30') est constitué par une lame initiale plate,
- chaque bras élastique (2, 32, 33) de chaque élément de contact (1, 1', 30, 30') est de largeur sensiblement moitié de celle de ladite lame initiale, a l'un de ses bords dit bord interne sensiblement sur l'axe longitudinal de cetLe lame initiale, et s'étend dans la partie terminale interne de la fente (13, 23, 43, 44) retenant cet élément de contact, en présentant un seul jeu élastique possible (13A, 23A) dans le plan de l'élément de contact, le couplage des éléments de contact en vis-à-vis étant obtenu par contact à pression sur chant des bords internes de leurs bras élastiques,
- ledit premier moyen d'accès comporte une fenêtre d'ouverture (14, 51, 52), prévue dans la face interne de la première partie de connecteur et transversale à chaque bras élastique de l'élément de contact en place (1, 30), s'étendant sensiblement le long du bord interne de ce bras élastique, et
- ledit deuxième moyen d'accès comporte un jambage (24, 53, 54), saillant sur la face interne de la deuxième partie de connecteur et dans lequel s'étend la partie terminale interne de la fente concernée (23, 44) en étant ouverte, transversalement à chaque bras élastique de l'élément de contact en place (1', 30'), sensiblement le long du bord interne de ce bras élastique.

2. Connecteur selon la revendication 1, caractérisé en ce que chaque élément de contact (1) est à bras élastique unique (2), pour lequel la fenêtre d'ouverture (14) et le jambage (24) sont également dits uniques.

3. Connecteur selon la revendication 2, caractérisé en ce que le bras élastique unique (2) comporte un bossage (4) et une échancrure (5) à la suite l'un de l'autre et sensiblement complémentaires sur son bord interne.

4. Connecteur selon la revendication 3, caractérisé en ce que ledit bossage (4) est de hauteur sensiblement supérieure à la profondeur de l'échancrure (5).

5. Connecteur selon la revendication 4, caractérisé en ce que ledit bossage (4) est quasi-terminal sur le bord interne du bras élastique unique et est à partie médiane plate, se prolongeant jusqu'à l'extrémité dudit bord interne par un chanfrein terminal (4A).

6. Connecteur selon la revendication 1, caractérisé en ce que chaque élément de contact (30) est à bras élastique double, formé par un premier et deuxième bras élastique (33, 34) s'étendant côte à côte mais décalés l'un de l'autre de l'épaisseur de la lame initiale pliée sur elle-même autour de son axe transversal, pour lequel la fenêtre d'ouverture (51, 52) et le jambage (53, 54) sont également dits doubles et formés par une première et une deuxième fenêtre côte à côte, et par un premier et un deuxième jambage côte à côte, respectivement.

7. Connecteur selon la revendication 6, caractérisé en ce que ledit premier bras élastique et ledit deuxième bras élastique comportent des moyens de couplage (34, 35) de forme complémentaire sur leurs bords internes respectifs.

8. Connecteur selon la revendication 7, caractérisé en ce que lesdits moyens complémentaires comportent un bossage (34) sur le bord interne d'au moins l'un desdits premier et deuxième bras élastiques (32) et une échancrure (35) sur le bord interne d'au moins l'autre desdits premier et deuxième bras élastiques (33) de l'élément de contact (30) à bras élastique double.

9. Connecteur selon l'une des revendications 7 et 8, caractérisé en ce que lesdites première et deuxième fenêtres (51, 52) ont une paroi dite interne sensiblement dans le plan longitudinal médian de la fente concernée (43), sont couplées l'une à l'autre au niveau de l'ouverture de cette fente le long du bord interne desdits premier et deuxième bras élastiques et s'étendent depuis ladite ouverture d'un côté et de l'autre dudit plan longitudinal médian, en rendant accessibles sur leur paroi interne l'une des faces dite face interne des premier et deuxième bras élastiques, respectivement.

10. Connecteur selon l'une des revendications 1 à 9, caractérisé en ce que chaque bras élastique de chaque élément de contact (1, 30) présente un bord externe (7, 36, 37), opposé audit bord interne, chanfreiné sensiblement sur sa longueur, définissant ledit jeu élastique dans la partie terminale interne de l'élément de contact considéré.

## Patentansprüche

1. Elektrischer Verbinder mit hermaphroditischen Kontaktelementen und mit einem ersten Verbinderteil (11, 41) sowie einem zweiten Verbinderteil (12, 42), die ineinandersteckbar sind und je Kontaktelemente (1, 1', 30, 30') in den beiden Verbinderteilen montiert besitzen, die in der zusammengesteckten Lage einander gegenüberliegen, wobei jedes Kontaktelement mindestens einen elastischen Endarm (2; 32, 33) zum Koppeln dieses Kontaktelements mit dem gegenüberliegenden Kontaktelement sowie einen entgegengesetzten Kontakt (8; 38) zum Anschluß eines äußeren Leiters besitzt und wobei die beiden Verbinderteile je eine innere Steckseite und eine entgegengesetzte äußere Seite besitzen und einen Schlitz (12, 23; 43, 44) zur Montage und zum Halten je eines Kontaktelements aufweisen, der entlang eines inneren Endbereichs in einem ersten Zugangsmittel (14; 51, 52) bzw. zweiten Zugangsmittel (24; 53, 54) offen ist, das an der Innenseite des ersten bzw. zweiten Verbinderteils vorgesehen ist, wobei die beiden Zugangsmittel komplementär und ineinandersteckbar sind, dadurch gekennzeichnet, daß
- jedes Kontaktelement (1, 1'; 30, 30') von einer ursprünglich ebenen Lamelle gebildet wird,
- jeder elastische Arm (2, 32, 33) jedes Kontaktelements (1, 1', 30, 30') im wesentlichen halb so breit wie die ursprüngliche Lamelle ist, mit seinem inneren Rand im wesentlichen entlang der Längsachse der ursprünglichen Lamelle verläuft und sich im inneren Endbereich des Schlitzes (13, 23, 43, 44) erstreckt, der dieses Kontaktelement hält, wobei nur ein elastischer Freiheitsgrad (13A, 23A) in der Ebene des Kontaktelements vorliegt und die Kopplung der einander gegenüberliegenden Kontaktelemente durch Kontakt der Kanten der inneren Ränder ihrer elastischen Arme unter Druck erfolgt,
- das erste Zugangsmittel eine Fensteröffnung (14, 51, 52) aufweist, die an der Innenseite des ersten Verbinderteils und in Querrichtung zu jedem elastischen Arm des eingesetzten Kontaktelements (1, 30) vorgesehen ist und sich entlang des inneren Rands dieses elastischen Arms erstreckt,
- und das zweite Zugangsmittel einen Pfosten (24, 53, 54) enthält, der über die Innenseite des zweiten Verbinderteils vorsteht und in dem sich der innere Endbereich des betreffenden offenen Schlitzes (23, 44) quer zu jedem elastischen Arm des eingesetzten Kontaktelements (1', 30') und im wesentlichen entlang des inneren Rands dieses elastischen Arms erstreckt.

2. Verbinder nach Anspruch 1, dadurch gekennzeichnet, daß jedes Kontaktelement (1) einen einzigen elastischen Arm (2) besitzt und daß dementsprechend nur eine Fensteröffnung (14) und ein Pfosten (24) vorgesehen sind.

3. Verbinder nach Anspruch 2, dadurch gekennzeichnet, daß der einzige elastische Arm (2) eine Verdickung (4) und eine Kerbe (5) hintereinander und im wesentlichen komplementär an seinem inneren Rand besitzt.

4. Verbinder nach Anspruch 3, dadurch gekennzeichnet, daß die Verdickung (4) eine deutlich größere Höhe besitzt als die Kerbe (5) tief ist.

5. Verbinder nach Anspruch 4, dadurch gekennzeichnet, daß die Verdickung (4) fast am Ende des inneren Rands des einzigen elastischen Arms liegt und einen mittleren flachen Bereich besitzt, der bis zum Ende des inneren Rands durch eine Endabschrägung (4A) verlängert ist.

6. Verbinder nach Anspruch 1, dadurch gekennzeichnet, daß jedes Kontaktelement (30) einen doppelten elastischen Arm besitzt, der von einem ersten und einem zweiten elastischen Arm (33, 34) gebildet wird, die sich nebeneinander, aber gegenseitig um die Dicke der ursprünglichen Lamelle verschoben erstrecken und aufeinander um die Querachse der Lamelle umgebogen sind, daß die Fensteröffnung (51, 52) und der Pfosten (53, 54) ebenfalls zweimal vorhanden sind und ein erstes und ein zweites Fenster nebeneinander sowie einen ersten und einen zweiten nebeneinanderliegenden Pfosten bilden.

7. Verbinder nach Anspruch 6, dadurch gekennzeichnet, daß der erste elastische Arm und der zweite elastische Arm Kopplungsmittel (34, 35) komplementärer Form an ihrem jeweiligen inneren Rand besitzen.

8. Verbinder nach Anspruch 7, dadurch gekennzeichnet, daß die komplementären Mittel eine Verdickung (34) auf dem inneren Rand mindestens eines der beiden elastischen Arme (32) und eine Kerbe (35) am Innenrand mindestens des anderen der beiden elastischen Arme (33) des Kontaktelements (30) mit doppeltem elastischem Arm aufweisen.

9. Verbinder nach einem der Ansprüche 7 und 8, dadurch gekennzeichnet, daß die beiden Fenster (51, 52) eine Innenwand im wesentlichen in der mittleren Längsebene des betreffenden Schlitzes (43) besitzen und aneinander in Höhe der Öffnung dieses Schlitzes entlang des Innenrands der beiden elastischen Arme gekoppelt sind und sich von der Öffnung zu beiden Seiten der mittleren Längsebene erstrecken, indem sie an ihrer Innenwand die Innenseite des ersten bzw. zweiten elastischen Arms zugänglich machen.

10. Verbinder nach einem der Ansprüche 1 bis 9, dadurch gekennzeichnet, daß jeder elastische Arme jedes Kontaktelements (1, 30) einen äußeren Rand (7, 36, 37) besitzt, der dem inneren Rand entgegengesetzt ist und im wesentlichen über seine Länge abgeschrägt ist, so daß sich ein elastisches Spiel im inneren Endbereich des betreffenden Kontaktelements ergibt.

## Claims

1. Electrical connector with hermaphrodite contact members including a first connector part (11, 41) and a second connector part (12, 42) adapted to be assembled together and equipped with said contact members (1, 1', 30, 30') mounted face-to-face in the two connector parts in the assembled together position, and wherein each contact member has at least one elastic arm (2; 32, 33) at the end for coupling that contact member to the facing contact member and an opposite contact (8; 38) for connection to an external conductor, the first and second connector parts each have an inside assembly face and an opposite outside face and include a slot (12, 23; 43, 44) for mounting and retaining each contact member, open along an internal end part in a first access means (14; 51, 52) or respectively second access means (24; 53, 54) provided on the inside face of said first or respectively second connector part, said first and second access means being complementary and adapted to nest one within the other, characterised in that:
- each contact member (1, 1'; 30, 30') is made from a flat original blade, each elastic arm (2, 32, 33) of each contact member (1, 1'; 30, 30') is substantially half the width of said original blade, has an inside edge substantially on the longitudinal axis of said original blade and extends in the inside end part of the slot (13, 23, 43, 44) retaining said contact member, having one single possible elastic clearance (13A, 23A) in the plane of the contact member, the facing contact members being coupled to each other by edgewise contact under pressure between the inside edges of their elastic arms,
- said first access means comprise a window (14, 51, 52) in the inside face of the first connector part and transverse to each elastic arm of the contact member (1, 30) in place, extending substantially along the inside edge of said elastic arm, and
- said second access means comprise a leg (24, 53, 54) projecting from the inside face of the second connector part and into which extends the inside end part of the slot concerned (23, 24) which is open, transversely to each elastic arm of the contact member (1', 30') in place, substantially along the inside edge of that elastic arm.

2. Connector according to claim 1 characterised in that each contact member (1) has a single elastic arm (2) for which there are a single window (14) and a single leg (24).

3. Connector according to claim 2 characterised in that the single elastic arm (2) has a boss (4) and a notch (5) one after the other and substantially complementary to each other on its inside edge.

4. Connector according to claim 3 characterised in that said boss (4) has a height substantially greater than the depth of the notch (5).

5. Connector according to claim 4 characterised in that said boss (4) is almost at the end of the inside edge of the single elastic arm and is flat in its median part, extending to the end of said inside edge through an end chamfer (4A).

6. Connector according to claim 1 characterised in that each contact member (30) is a double elastic arm formed of first and second elastic arms (33, 34) extending side-by-side but offset from each other by the thickness of the original blade when bent on itself about its transverse axis, for which the window (51, 52) and the leg (53, 54) are also double and formed by a first and a second window side-by-side and by a first and a second leg side-by-side, respectively.

7. Connector according to claim 6 characterised in that said first elastic arm and second elastic arm include coupling means (34, 35) of complementary shape on their respective inside edges.

8. Connector according to claim 7 characterised in that said complementary means include a boss (34) on the inside edge of at least one of said first and second elastic arms (32) and a notch (35) on the inside edge of at least the other of said first and second elastic arms (33) of the double elastic arm contact member (30).

9. Connector according to claim 7 or claim 8 characterised in that said first and second windows (51, 52) have an inside wall substantially in the median longitudinal plane of the slot concerned (43), are coupled to each other at the level of the opening of said slot along the inside edge of said first and second elastic arms and extend from said opening on both sides of said median longitudinal plane, making accessible at their inside wall an inside face of the first and second elastic arms, respectively.

10. Connector according to any one of claims 1 to 9 characterised in that each elastic arm of each contact member (1, 30) has an outside edge (7, 36, 37) opposite said inside edge, chamfered substantially over its entire length, defining said elastic clearance in the inside end part of the contact member concerned.
